# EUROPÄISCHE PATENTSCHRIFT

(11) **EP 0 166 091 B1**
(45) Veröffentlichungstag und Bekanntmachung des Hinweises auf die Patenterteilung: **30.03.1988**
(21) Anmeldenummer: 85103971.9
(22) Anmeldetag: 02.04.1985
(51) Int. Cl.: H01C 10/30, H01C 10/34, H01C 10/50

(54) **Rückmeldepotentiometer**
Feed-back potentiometer
Potentiomètre d'asservissement

(30) Priorität: 04.04.1984 DE 3412634
(43) Veröffentlichungstag der Anmeldung: 02.01.1986
(73) Patentinhaber: VDO Adolf Schindling AG, D-60487 Frankfurt (DE)
(72) Erfinder: Sausner, Andreas, D-6000 Frankfurt/Main (DE); Ruschek, Gerhard, D-6234 Hattersheim 1 (DE)
(74) Vertreter: Klein, Thomas, Dipl.-Ing. (FH)

(56) Entgegenhaltungen:
- CH-A- 497 031
- GB-A- 454 364

## Beschreibung

Die Erfindung bezieht sich auf ein Rückmeldepotentiometer, welches eine zwei Spannungszuführungen miteinander verbindende Widerstandsbahn und einen auf der Widerstandsbahn verschieblichen, einen Spannungsabgriff aufweisenden Spannungsabgriffschleifer hat. Rückmeldepotentiometer dieser Art werden in der Technik ganz allgemein in Stellgliedem verwendet und sind daher bekannt.

Stellglieder, welche von Sollwertgebern automatisch gesteuert werden, müssen eine Abgleicheinrichtung aufweisen, damit Toleranzen des Sollwertgebers, der Regelelektronik und des Stellgliedes selbst abgeglichen werden können. Oftmals handelt es sich bei diesen Abgleicheinrichtungen um mechanische Reguliermittel, mit denen beispielsweise die Länge eines Übertragungsgestänges verändert werden kann. Häufig schaltet man Potentiometern auch einstellbare Widerstände, sogenannte Trimmer, vor. In allen Fällen muss nach dem Verbinden der Regelelektronik mit dem Stellglied von Hand ein zeitaufwendiger Abgleichvorgang durchgeführt werden.

Der Erfindung liegt die Aufgabe zugrunde, ein Rückmeldepotentiometer der eingangs genannten Art zu entwickeln, mit dem der Funktionsabgleich des zugehörigen Stellgliedes besonders einfach durchführbar ist.

Diese Aufgabe wird erfindungsgemäss dadurch gelöst, dass zumindest für eine Spannungszuführung ein vom Spannungsabgriffschleifer verschiebbarer Spannungszuführschleifer auf der Widerstandsbahn angeordnet ist.

Durch diese erfindungsgemässe Gestaltung ergibt es sich, dass der Spannungsabgriffschleifer zumindest eine Spannungszufuhr in diejenige Position verschiebt, in der sich der Spannungsabgriffschleifer in einer Endstellung befindet. Es tritt deshalb eine Selbstjustage ein, so dass das manuelle Abgleichen entfallen kann.

Beide Endstellungen eines Stellbereiches lassen sich auf einem grösser bemessenen Rückmeldebereich automatisch abgleichen, wenn beide Spannungszuführungen über jeweils einem vom Spannungsabgriffschleifer verschiebbaren Spannungszuführschleifern erfolgen.

Eine konstruktiv besonders vorteilhafte Ausführungsform der Erfindung besteht darin, dass die Widerstandsbahn bogenförmig ist und die Spannungszuführschleifer sowie der Spannungsabgriffschieifer auf einer gemeinsamen Welle schwenkbar gelagert sind.

Um bei einem solchen Rückmeldepotentiometer ausschliesslich feste Anschlüsse zu erhalten, ist es zweckmässig, konzentrisch zur Widerstandsbahn eine Kollektorbahn und zwei Spannungszuführbahnen vorgesehen, die Spannungszuführschleifer jeweils mit zwei elektrisch miteinander verbundene Schleifkontakte zu versehen, von denen jeweils einer auf der Widerstandsbahn und der andere auf der Spannungszuführbahn schleift und den Spannungsabgriffschleifer ebenfalls mit zwei elektrisch miteinander verbundene Schleifkontakte auszustatten, von denen einer auf der Widerstandsbahn, der andere jedoch auf der Kollektorbahn schleift.

Für zahlreiche Anwendungsfälle soll ein Signal abgegeben werden, bevor eine Endstellung des Spannungsabgriffschleifers gegeben ist. Der hierzu vorzusehende Schalter muss bei den bekannten Stellgliedern von Hand verstellt werden, wenn man das Stellglied abgleicht. Wenn das Rückmeldepotentiometer jedoch auf einem Spannungszuführschleifer ein von einem Schaltfinger am Spannungsabgriffschleifer vor einem Verschieben des Spannungszuführschleifers durch den Spannungsabgriffschleifer betätigbarer Schalter hat, dann passt sich dieser Schalter automatisch der jeweiligen Endstellung an.

Die Erfindung lässt zahlreiche Ausführungsformen zu. Zur Verdeutlichung ihres Grundprinzips sind drei davon stark schematisch in der Zeichnung dargestellt und werden nachfolgend beschreiben. Es zeigen:
Fig. 1 eine Seitenansicht einer ersten Ausführungsform eines erfindungsgemässen Rückmeldepotentiometers,
Fig. 2 einen Seitenbereich einer gegenüber Fig. 1 geänderten Ausführungsform eines Rückmeldepotentiometers,
Fig. 3 eine Seitenansicht einer weiteren Ausführungsform eines Rückmeldepotentiometers gemäss der Erfindung.

Die Figur 1 zeigt ein Rückmeldepotentiometer welches eine Widerstandsbahn 1 hat, auf der ein Spannungsabgriffschleifer 2 verschieblich angeordnet ist. Dieser Spannungsabgriffschleifer 2 wird bei Bewegung eines nicht gezeigten Stellgliedes auf der Widerstandsbahn 1 nach rechts oder links verschoben, so dass sich die Spannung an einem Anschluss 3 des Spannungsabgriffschleifers 2 entsprechend ändert und damit eine Rückmeldung möglich wird.

Beidseitig des Spannungsabgriffschleifers 2 ist auf der Widerstandsbahn 1 verschieblich jeweils ein Spannungszuführschleifer 4, 5 angeordnet. Der in der Zeichnung gesehen linke Spannungszuführschleifer 4 ist an einer Klemme 6 mit positivem Spannungspotential, der rechte Spannungszuführschleifer 5 an eine Klemme 7 mit negativem Spannungspotential angeschlossen.

Wird auf Grund eines Stellbefehls das dem Rückmeidepotentiometer zugeordnete Stellglied mittels eines Stellmotors bewegt, so verschiebt sich der Spannungsabgriffschleifer 2 entsprechend und gelangt je nach Bewegungsrichtung gegen den rechten oder linken Spannungszuführschleifer 4, 5. Da diese Spannungszuführschleifer 4, 5 verschieblich sind, werden sie vom Spannungsabgriffschleifer 2 in diejenige Lage verschoben, die dem Stellbereich und dessen absoluter Lage entsprechen.

Die Figur 2 zeigt zunächst wiederum die Widerstandsbahn 1 mit dem Spannungsabgriffschleifer 2. Weiterhin ist ein Spannungszuführschleifer 4 dargestellt. Auf diesem Spannungszuführschleifer 4 ist ein elektrischer Schalter 8 angeordnet, der von einem Schaltfinger 9 am Spannungsabgriffschleifer 2 betätigbar ist. Bewegt sich der Spannungsabgriffschleifer 2 in der Zeichnung gesehen nach links, so wird durch den Schaltfinger 9 zunächst der Schalter 8 geöffnet, bevor der Spannungsabgriffschleifer 2 den Spannungszuführschleifer 4 verschiebt. Durch diese Gestaltung ist sichergestellt, dass der Schalter 8 zwangsläufig betätigt wird, wenn sich der Spannungsabgriffschleifer 2 seiner Endstellung bis auf eine durch die Länge des Schaltfingers 9 festgelegte Entfernung genähert hat.

Bei der Ausführungsform gemäss Figur 3 ist statt einer geraden Widerstandsbahn eine bogenförmig gekrümmte Widerstandsbahn 10 vorgesehen. Auf einer Welle 11, die den Krümmungsmittelpunkt der Widerstandsbahn 10 bildet, sind ein Spannungsabgriffschleifer 12 und beidseitig dazu jeweils ein Spannungszuführschleifer 13, 14 schwenkbar gelagert. Konzentrisch zur Widerstandsbahn 10 verläuft näher zur Welle 11 eine Kollektorbahn 15. Der Spannungsabgriffschleifer hat zwei elektrisch miteinander verbundene Schleifkontakte 16, 17, von denen einer über die Widerstandsbahn 10, der andere über die Kollektorbahn 15 schleift. Durch diese Gestaltung kann die Spannung unabhängig von der Stellung des Spannungsabgriffschleifers 12 an einem ortsfesten Anschluss 18 abgegriffen werden.

Auch die Spannungszuführschleifer 13, 14 haben jeweils zwei elektrisch miteinander verbundene Schleifkontakte 19, 20 bzw. 19', 20'. Die beiden in Bezug auf die Welle 11 inneren Schleifkontakte 20, 20' schleifen auf der Widerstandsbahn 10, während die beiden äusseren Schleifkontakte 19, 19' jeweils über eine Leiterbahn 21, 22 schleifen. Diese Leiterbahnen 21, 22 verlaufen ebenfalls konzentrisch zur Welle 11 und dienen dazu, die Spannungszuführung der Widerstandsbahn 10 über ortsfeste Anschlüsse 23, 24 zu ermöqlichen.

## Patentansprüche

1. Rückmeldepotentiometer, welches eine zwei Spannungszuführungen miteinander verbindende Widerstandsbahn und einen auf der Widerstandsbahn verschieblichen, einen Spannungsabgriff aufweisenden Spannungsabgriffschleifer hat, dadurch gekennzeichnet, dass zumindest für eine Spannungszuführung ein vom Spannungsabgriffschleifer (2) verschiebbarer Spannungszuführschleifer (4, 5) auf der Widerstandsbahn (1) angeordnet ist.

2. Rückmeldepotentiometer nach Anspruch 1, dadurch gekennzeichnet, dass beide Spannungszuführungen über jeweils einen vom Spannungsabgriffschleifer (2) verschiebbaren Spannungszuführschleifer (4, 5) erfolgen.

3. Rückmeldepotentiometer nach Anspruch 2, dadurch gekennzeichnet, dass die Widerstandsbahn

(10) bogenförmig ist und die Spannungszuführschleifer sowie der Spannungsabgriffschleifer auf einer gemeinsamen Welle schwenkbar gelagert sind.

4. Rückmeldepotentiometer nach Anspruch 3, dadurch gekennzeichnet, dass konzentrisch zur Widerstandsbahn (10) eine Kollektorbahn (15) und zwei Leiterbahnen (21, 22) vorgesehen sind, die Spannungszuführschleifer (13, 14) jeweils zwei elektrisch miteinander verbundene Schleifkontakte (19, 20; 19', 20') haben, von denen jeweils einer auf der Widerstandsbahn (10) und der andere auf der Leiterbahn (21,22) schleift und dass der Spannungsabgriffschleifer (12) ebenfalls zwei elektrisch miteinander verbundene Schleifkontakte (16, 17) hat, von denen einer auf der Widerstandsbahn (10), der andere jedoch auf der Kollektorbahn (15) schleift.

5. Rückmeldepotentiometer nach Anspruch 1 oder einem der folgenden, dadurch gekennzeichnet, dass auf einem Spannungszuführschleifer (4) ein von einem Schaltfinger (9) am Spannungsabgriffschleifer (2) vor einem Verschieben des Spannungszuführschleifers (4) durch den Spannungsabgriffschleifer (2) betätigbarer Schalter (8) vorgesehen ist.

## Claims

1. A feedback potentiometer which has a resistance track connecting together two voltage feeds and a voltage tap wiper able to shift along the resistance track and exhibiting a voltage tap, characterized in that for at least one voltage feed a voltage feed wiper (4, 5) is arranged on the resistance track to be able to be shifted by the voltage tap wiper (2).

2. A feedback potentiometer as in Claim 1, characterized in that each of the two voltage feeds takes place via a voltage feed wiper (4, 5) able to be shifted by the voltage tap wiper (2).

3. A feedback potentiometer as in Claim 2, characterized in that the resistance track (10) is arcuate and the voltage feed wipers as well as the voltage tap wiper are supported pivotally on a common shaft.

4. A feedback potentiometer as in Claim 3, characterized in that concentrically with the resistance track (10) a collector track (15) and two conductor tracks (21, 22) are provided, the voltage feed wipers (13, 14) have respectively two wipe contacts (19, 20; 19', 20') connected electrically together, of which in each case one wipes along the resistance track (10) and the other along the conductor track (21, 22), and that the voltage tap wiper (12) likewise has two wipe contacts (16, 17) connected electrically together, of which one wipes along the resistance track (10) but the other along the collector track (15).

5. A feedback potentiometer as in Claim 1 or one of the succeeding Claims, characterized in that upon one voltage feed wiper (4) a switch (8) is provided, which may be actuated by a switching-finger (9) on the voltage tap wiper (2) before a shifting of the voltage feed wiper (4) by the voltage tap wiper (2).

## Revendications

1. Potentiomètre d'asservissement qui comporte une piste, formant résistance reliant ensemble deux alimentations en tension, et un patin frotteur de prélèvement de tension présentant un organe de prélèvement de tension coulissant sur la piste formant résistance, caractérisé en ce qu'au moins, pour une alimentation en tension, un patin frotteur (4, 5) d'alimentation en tension, que le patin frotteur (2) de prélèvement de tension peut faire coulisser, est disposé sur la piste (1) formant résistance.

2. Potentiomètre d'asservissement selon la revendication 1, caractérisé en ce que les deux alimentations en tension se font chacune par l'intermédiaire d'un patin frotteur (4, 5) d'alimentation en tension, que le patin frotteur (2) de prélèvement de tension peut faire coulisser.

3. Potentiomètre d'asservissement selon la revendication 2, caractérisé en ce que la piste (10) formant résistance est de forme courbe et en ce que les patins frotteurs d'alimentation en tension ainsi que le patin frotteur de prélèvement de tension sont installés de manière à pouvoir pivoter sur un axe commun.

4. Potentiomètre d'asservissement selon la revendication 3, caractérisé en ce qu'on prévoit une piste collectrice (15) et deux pistes conductrices (21, 22) concentriques par rapport à la piste (10) formant résistance, en ce que les patins frotteurs (13, 14) d'alimentation en tension comportent chacun des contacts frotteurs (19, 20; 19', 20') électriquement reliés entre eux, dont l'un frotte sur la piste (10) formant résistance et l'autre sur la piste conductrice (21, 22) et en ce que le patin frotteur (12) de prélèvement de tension comporte également deux contacts frotteurs (16, 17) électriquement reliés entre eux, dont l'un frotte sur la piste (10) formant résistance et l'autre sur la piste collectrice (15).

5. Potentiomètre d'asservissement selon la revendication 1 ou l'une des suivantes, caractérisé en ce qu'on prévoit, sur un patin frotteur (4) d'alimentation en tension, un interrupteur (8) qui peut être actionné par un doigt (9) d'interrupteur situé sur le patin frotteur (2) de prélèvement de tension, avant que le patin frotteur (2) de prélèvement de tension ne fasse coulisser le patin frotteur (4) d'alimentation en tension.
